# EUROPÄISCHE PATENTANMELDUNG

(11) **EP 2 453 200 A1**
(43) Veröffentlichungstag der Anmeldung: **16.05.2012**
(21) Anmeldenummer: 11189218.8
(22) Anmeldetag: 15.11.2011
(51) Int. Cl.: F42B 12/34, F42B 30/02

(54) **Geschoss**

(30) Priorität: 16.11.2010 DE 202010015570 U
(71) Anmelder: Schwarz, Reinhard, 5142 Eggelsbeg (AT)
(72) Erfinder: Schwarz, Reinhard, 5142 Eggelsbeg (AT)
(74) Vertreter: von Puttkamer · Berngruber

(57) **Zusammenfassung**

Die Erfindung bezieht sich auf ein Geschoss (1) für eine Patrone, das wenigstens eine Querbohrung (6,7) aufweist.

## Beschreibung

Die Erfindung bezieht sich auf ein Geschoss für eine Patrone, insbesondere eine Büchsenpatrone für die Jagd.

Für die Jagd werden u. a. Hohlspitzgeschosse eingesetzt, bei denen die mantellose Geschossspitze in Längsrichtung eingebohrt ist. Die Längsbohrung bewirkt, dass sich das Geschoss beim Auftreffen pilzförmig deformiert, wodurch das Wild schnell verendet.

Zudem wird durch die Deformation das Risiko von Querschlägern und Durchschüssen minimiert. Durch die Längsbohrung in der Spitze wird jedoch die ballistische Leistung beeinträchtigt.

Um insbesondere beim polizeilichen Einsatz Durchschüsse zu verhindern, ist aus US 7,884,459 ein Geschoss bekannt, das mehrere um den Umfang verteilte, eingefräste Einkerbungen aufweist.

Aufgabe der Erfindung ist es, ein wirksames, einfach herstellbares Geschoss hoher ballistischer Leistung bereitzustellen.

Dies wird erfindungsgemäß durch ein Geschoss nach dem Anspruch 1 erreicht. In den Unteransprüchen sind vorteilhafte Ausgestaltungen der Erfindung wiedergegeben.

Das heißt, das erfindungsgemäße Geschoss weist wenigstens eine Querbohrung auf. Durch die Querbohrung oder Querbohrungen wird das Geschoss beim Auftreffen auf den Wildkörper pilzförmig deformiert. Damit wird ein hoher Stoß und eine hohe Schockwirkung erzielt, wodurch das Wild auf den Platz gebunden wird und schnell verendet.

Da das Geschoss lediglich quer durchbohrt zu werden braucht, ist das erfindungsgemäße Geschoss auch einfach herstellbar. Dazu können im Handel erhältliche Geschosse bzw. Patronen verwendet werden.

Da die Öffnungen der wenigstens eine Querbohrung am Umfang des Geschosses angeordnet ist, werden die ballistischen Eigenschaften des Geschosses, insbesondere deren ballistische Leistungsfähigkeit praktisch nicht beeinträchtigt. Zudem können die Querbohrungen als Sackbohrungen ausgeführt sein.

Da das erfindungsgemäße Geschoss vorzugsweise mit zwei oder mehreren Querbohrungen versehen ist, wird nachstehend im Wesentlichen auf Ausführungsformen des Geschosses mit zwei oder mehr Querbohrungen eingegangen.

Um eine möglichst hohe Deformation zu erzielen, verlaufen die Querbohrungen durch die Geschosslängsachse, um eine maximale Länge zu erreichen. Zudem verlaufen sie vorzugsweise senkrecht zur Geschosslängsrichtung, schneide also die Geschosslängsachse vorzugsweise mit einem Winkel von 90° .

Das Geschoss weist vorzugsweise einen sich nach vorne verjüngende Kopf auf, d. h. der Kopf kann beispielsweise ein Spitz-, Halbspitz- oder Rundkopf sein. Um das Geschoss beim Auftreffen optimal auszupilzen, sind die Querbohrungen vorzugsweise im Kopf des Geschosses vorgesehen.

Um die gewünschte Deformation beim Auftreffen zu erreichen, müssen die Bohrungen einen ausreichenden Durchmesser aufweisen. Vorzugsweise beträgt der Durchmesser der Querbohrungen daher mindestens das 0,2-fache, insbesondere 0,3-fache des Geschosskalibers. Um die Stabilität und Ballistik nicht zu beeinträchtigen, sollte der Durchmesser der Querbohrungen jedoch das 0,6-fache des Geschosskalibers nicht überschreiten. Das heißt, der Durchmesser der Querbohrungen kann beispielsweise 1 bis 4 mm betragen. So beträgt z. B. der Durchmesser der Querbohrungen bei einem Geschosskaliber von 7 mm oder. 30-06 etwa 3 mm.

Um eine hohe Stabilität des Geschosses vor dem Auftreffen sicherzustellen, sind die Querbohrungen vorzugsweise in Geschasslängsrichtung versetzt angeordnet. Dabei können die Querbohrungen einen unterschiedlichen Durchmesser aufweisen, also die vordere Querbohrung beispielsweise einen kleineren Durchmesser als die dahinter angeordnete Querbohrung. Jedoch kann auch der Durchmesser der vorderen Querbohrung größer als der dahinter angeordneten Querbohrung sein.

Die Querbohrungen verlaufen vorzugsweise symmetrisch zur Geschosslängsachse, also wenn zwei Querbohrungen vorgesehen sind, schneiden sich diese in einem Winkel von 90° , bei drei Querbohrungen in einem Winkel von 60° usw.

Das Geschoss kann Führungsbänder aufweisen oder glatt ausgebildet sein.

Das Geschoss kann aus den üblichen Materialien bestehen, beispielsweise einer Bleilegierung.

Das erfindungsgemäße Geschoss kann ein Vollmantel- oder Teilmantelgeschoss sein. Bei einem Teilmantelgeschoss können die Querbohrungen im vorderen Geschossteil vorgesehen sein, der vom Mantel nicht umgeben ist, jedoch kann wenigstens eine Querbohrung auch durch den Mantel hindurch oder durch den Mantel verschlossen vorgesehen sein. Letzteres trifft natürlich auch für Vollmantelgeschosse zu. Der Mantel bzw. Teilmantel kann dabei beispielsweise aus Messing oder Stahl oder einem anderen Material bestehen.

Nachstehend ist eine Ausführungsform des erfindungsgemäßen Geschosses anhand der Zeichnung beispielhaft näher erläutert. Darin zeigen jeweils in vergrößerter Wiedergabe:
Figur 1 eine perspektivische Ansicht des Geschosses;
Figur 2 eine Seitenansicht des Geschosses;
Figur 3 eine gegenüber Figur 2 um 90° um die Geschosslängsachse gedrehte Seitenansicht; und
Figur 4 eine Draufsicht auf das Geschoss von vorne.

Danach weist das Geschoss 1 einen sich nach vorne verjüngenden Kopf 2, also einen als Spitze ausgebildeten vorderen Abschnitt, einen mittleren zylindrischen Abschnitt 3 mit Führbändern 4 und einen kegelstumpfförmigen hinteren Abschnitt 5 auf.

In dem Kopf 2 sind zwei Querbohrungen 6 und 7 vorgesehen, die die Geschosslängsachse 8 senkrecht schneiden. Die beiden Querbohrungen 6 und 7, die in einem senkrechten Winkel zueinander verlaufen, sind in Geschosslängsrichtung versetzt angeordnet, d. h. im Geschoss im Abstand voneinander angeordnet.

Der Durchmesser D der Querbohrungen 6 und 7 kann beispielsweise jeweils das 0,5 bis 0,6-fache des Kalibers K des Geschosses betragen.

Wie insbesondere aus der Draufsicht aus Figur 4 hervorgeht, werden durch die Öffnungen der Querbohrungen 6 und 7 die aerodynamischen und damit ballistischen Eigenschaften des Geschosses kaum beeinträchtigt.

## Patentansprüche

1. Geschoss für eine Patrone, **dadurch gekennzeichnet, dass** es wenigstens eine Querbohrung (6, 7) aufweist.

2. Geschoss nach Anspruch 1, **dadurch gekennzeichnet, dass** die wenigstens eine Querbohrung (6, 7) durch die Geschosslängsachse (8) verläuft.

3. Geschoss nach Anspruch 1 oder 2, **dadurch gekennzeichnet, dass** die wenigstens eine Querbohrung (6, 7) senkrecht zur Geschosslängsachse (8) verläuft.

4. Geschoss nach einem der vorstehenden Ansprüche, **dadurch gekennzeichnet, dass** es einen sich nach vorne verjüngenden Kopf (2) aufweist und die wenigstens eine Querbohrung (6, 7) in dem Kopf (2) des Geschosses (1) angeordnet ist.

5. Geschoss nach einem der vorstehenden Ansprüche, **dadurch gekennzeichnet, dass** der Durchmesser (D) der wenigstens einen Querbohrung (6, 7) das 0,2 bis 0,6-fache, insbesondere das 0,3 bis 0,5-fache des Geschosskalibers (K) beträgt.

6. Geschoss nach einem der vorstehenden Ansprüche, **dadurch gekennzeichnet, dass** es wenigstens zwei Querbohrungen (6, 7) aufweist.

7. Geschoss nach Anspruch 6, **dadurch gekennzeichnet, dass** die wenigstens zwei Querbohrungen (6, 7) in Geschosslängsrichtung versetzt angeordnet sind.

8. Geschoss nach Anspruch 6, **dadurch gekennzeichnet, dass** die wenigstens zwei Querbohrungen (6, 7) zur Geschosslängsachse (8) symmetrisch verlaufen.
